# EUROPÄISCHE PATENTSCHRIFT

(11) **EP 1 568 494 B1**
(45) Veröffentlichungstag und Bekanntmachung des Hinweises auf die Patenterteilung: **28.11.2012**
(21) Anmeldenummer: 04405119.1
(22) Anmeldetag: 27.02.2004
(51) Int. Cl.: B41F 13/44

(54) **Vorrichtung zur Herstellung unterschiedlicher Druckbildlängen im Offsetdruck**
Device for realising variable format offset printing
Dispositif pour réaliser des impression à format variable dans des machines à imprimer offset

(43) Veröffentlichungstag der Anmeldung: 31.08.2005
(73) Patentinhaber: Müller Martini Holding AG, 6052 Hergiswil (CH)
(72) Erfinder: Ruoff, Wolfgang, 79541 Lörrach (DE); Beyersdorff, Stefan, 79585 Steinen (DE)
(74) Vertreter: Liebe, Rainer

(56) Entgegenhaltungen:
- EP-A- 1 092 540
- DE-C- 674 128
- US-A- 2 245 617
- US-A- 3 606 835

## Beschreibung

Die Ereindung betrifft eine Vorrichtung zur Herstellung unterschiedlicher Druckbildlängen im Offsetdruck, mit Formatteilen mit unterschiedlichem Zylinderdurchmesser, die für einen Wechsel der Druckbildlänge austauschbar sind, gemäss dem Oberbegriff des Anspruchs 1.

Eine Vorrichtung zum Herstellen unterschiedlicher Druckbildlängen im Offsetdruck ist aus der DE 199 55 084 A bekannt geworden. Bei dieser Vorrichtung werden auf Zylinderkerne bzw. Basiszylinder einer Vollrotations-Offset-Druckmaschine Druckhülsen mit veränderlichem Durchmesser aufgeschoben. Die Zylinderkerne sind in einem Gestell beidseitig gelagert, wobei die eine Seite des Gestells mit einem Antrieb für die Zylinderkerne versehen ist. Die andere Seite des Gestells dient als Bedienseite zur Entnahme der Druckhülsen. Damit die Druckhülsen auf die Zylinderkerne aufgeschoben werden können, müssen diese zylinderkerne als Luftachsen ausgebildet sein und die Druckhülsen, welche die Formatteile bilden, müssen an Innenfläche eine kompressible Schicht aufweisen, damit diese etwas aufgeweitet und über die Luftachse geschoren werden können. Diese elastischen bzw. kompressiblen Schichten haben jedoch den Nachteil, dass aufgrund der hohen Linienkräfte im Offsetdruck die Druckhülsen aus ihrer konzentrischen Lage herausgedrückt werden. Dies führt zu veränderten Einstellungen und somit zu erheblichen Druckproblemen. Im Flexodruck sind solche Luftachsen bzw. Druckhülsen seit langem bekannt. Da im Flexodruck jedoch im Wesentlichen geringere Druckkräfte im Druckspalt auftreten, ergeben sich hier die oben genannten Probleme nicht.

Eine weitere Schwierigkeit dieser Vorrichtung besteht in der Drehmomentübertragung. Bei den bekannten Druckwerken im Offsetdruck besitzt die Luftachse einen bestimmten Durchmesser, der sich nach der kleinsten zu erzeugenden Drucklänge richtet. Soll die Drucklänge beispielsweise bei ca. 350 mm (13,8" Umfang) beginnen, so sollte die Luftachse einen maximalen Durchmesser von 105,158 mm aufweisen. Die gleiche Luftachse wird dann auch bei einer Drucklänge von etwa 609 mm (24", D = 194,04 mm) eingesetzt. Der Durchmesser der Luftachse ist hier aber nicht günstig. Dies kann zu wesentlichen Problemen im Aufbau der Druckhülsen und bei der Drehmomentübertragung führen.

Die EP 1 101 611 A betrifft ebenfalls eine Vorrichtung zum Herstellen unterschiedlicher Druckbildlängen im Offsetdruck. Hier sind ebenfalls auswechselbare Druckhülsen vorgesehen. Diese Druckhülsen sind an Schwenkarmen gelagert. Damit die Hülsen ausgewechselt werden können, sind an einer der beiden Lagerplatten Oeffnungen eingearbeitet, durch welche die Druckhülsen ausgetauscht werden können. Bei diesem Verfahren bzw. Vorrichtung bestehen ebenfalls die oben genannten Probleme.

Die DE 35 43 704 A betrifft eine Vorrichtung zum Bedrucken einer Bahn. Auch hier sind Hülsen auswechselbar auf einem Drehkörper befestigt. Damit die Hülsen gewechselt werden können, ist ein Lagerschild zur Bedienseite abklappbar. Bei einer Offsetdruckmaschine ist ein solches abklappbares Lagerschild aufwendig.

Die DE 19 53 4651 betrifft ein Druckwerk für den indirekten Druck. Bei diesem ist vorgesehen, dass jeweils ein Form- und ein Übertragungszylinder umfangsvariabel mit sogenannten Sleeves unterschiedlichen Aussendurchmessers bestückbar sind.

Die US3606835 A offenbart eine Druckmaschine für den Rotations-Offsetdruck, bei der unterschiedliche Druckbildlängen mit Formatteilen unterschiedlicher Zylinderdurchmesser hergestellt werden. Die Formatteile bilden jeweils mit einer Trägerwelle eine Einheit, welche bei einem Wechsel der Druckbildlänge austauschbar sind. Die Druckmaschine weist jeweils an den Enden der Trägerwellen angeordnete Drehlager sowie zwei im Abstand zueinander angeordnete Lagerplatten auf. Die Einheiten sind mit den Enden der Trägerwellen an den Lagerplatten gelagert und weisen jeweils einer an den Lagerplatten befestigte Haltevorrichtung auf, mit der jeweils ein Drehlager einer Einheit fixierbar ist. Die Haltevorrichtung besteht im Wesentlichen aus einem vertikalen Flansch und einem an diesem schwenkbar befestigten Halteelement, welches mittels eines Handgriffs lösbar und anschliessend aus einer vertikalen Haltestellung in eine horizontale Freigabestellung schwenkbar ist.

Der Erfindung liegt die Aufgabe zugrunde, eine Vorrichtung zu schaffen, welche die genannten Nachteile vermeidet.

Die Aufgabe ist durch die Merkmale des kennzeichnenden Teils des Anspruchs 1 gelöst. Nach der erfindungsgemässen Vorrichtung wird für eine Änderung der Druckbildlänge jeweils eine Einheit aus einem Formatteil und einer Trägerwelle ausgetauscht. Dies hat den wesentlichen Vorteil, dass die Trägerwelle mit einem sehr geringen Gewicht ausgeführt werden kann und dass die bisherige elastische Schicht an der Innenseite der Formatteile nicht erforderlich ist. Die Formatteile können somit jeweils fest mit der Trägerwelle verbunden werden, so dass sich eine sichere Drehmomentübertragung und eine hohe Formstabilität ergibt.
Bei der erfindungsgemässen Vorrichtung wird somit für einen Wechsel der Druckbildlängen wenigstens eine feste und nicht trennbare Einheit aus einem Formatteil und einer Trägerwelle ausgetauscht.
Die genannten Einheiten sind vorzugsweise als Gummituchzylinder und Plattenzylinder ausgebildet.
Die Erfindung hat den weiteren Vorteil, dass die Papierbahn beim Wechseln der Druckbildlänge nicht unterbrochen werden muss.

Nach einer Weiterbildung der Erfindung ist vorgesehen, dass die Einheiten beim Auswechseln jeweils im Wesentlichen parallel zur Rotationsachse einer Einheit ausgebaut und eingesetzt werden. Die Einheiten werden somit nicht seitlich durch Ausnehmungen eines Lagerschildes eingeführt, sondern werden zwischen den Lagerschildern parallel zu den Rotations- bzw. Antriebsachsen bewegt. Dies hat den wesentlichen Vorteil, dass die Lager und Antriebsteile an den Lagerschildern einfacher gelagert werden können. Schwenkbare Lagerarme oder abklappbare Lagerschilder sind nicht erforderlich. Da die Trägerwellen -wie erwähnt- mit geringem Gewicht hergestellt werden können, lassen sich auch die Einheiten von Hand auswechseln.
Die Einheit besitzt dann ein besonders geringes Gewicht, wenn die Trägerwelle hohl ausgebildet ist.

Die genannten Einheiten weisen jeweils an den Enden der Trägerwelle ein Drehlager mit einer eigenen äusseren Lagerschale auf, und sind jeweils mit diesen Lagern auswechselbar . Die Einheiten umfassen somit jeweils auch die Drehlager, die jeweils eine eigene Lagerschale besitzen. Das Auswechseln der Einheiten ist in diesem Fall besonders einfach. Die Drehlager sind in Halbschalen eingesetzt und festgeklemmt, die jeweils an einer Innenseite einer Lagerplatte angeordnet sind. Mit einer solchen Lagerung kann ein besonders guter Rundlauf erreicht werden.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: schematisch eine räumliche Ansicht einer erfindungsgemässen Vorrichtung, wobei an sich bekannte und für die Erfindung nicht wesentliche Teile weggelassen sind,
- Fig. 2: einen Schnitt durch die Vorrichtung gemäss Figur 1 und
- Fig. 3: eine Seitenansicht einer Einheit mit Haltevorrichtungen.

Die Fig. 1 zeigt eine erfindungsgemässe Vorrichtung, die als Einschub 1 für ein hier nicht gezeigtes Druckwerk einer Offset-Druckmaschine ausgebildet ist. Dieser Einschub 1 weist einen Plattenzylinder 2 und einen Gummituchzylinder 3 auf, die zwischen zwei im Abstand zueinander angeordneten Lagerplatten 19 und 20 angeordnet sind. In der Fig. 2 sind mit gestrichelten Linien das übliche Farbwerk 29 und der Gegendruckzylinder 28 angedeutet. Der Gegendruckzylinder 28 und das Farbwerk 29 können wie bekannt ausgebildet sein und werden hier deshalb nicht näher beschrieben.

Der Plattenzylinder 2 und der Gummituchzylinder 3 bilden jeweils eine Einheit aus einem Formatteil 6 bzw. 7 und einer Trägerwelle 4 bzw. 5. Zwischen dem Gummituchzylinder 3 und dem Gegendruckzylinder 28 verläuft wie üblich gemäss Fig. 2 eine endlose Papierbahn 27, welche von diesen beiden Zylindern bedruckt wird.

Die Trägerwellen 4 und 5 besitzen jeweils an einem seitlich vorragenden Zapfen 30 (Fig. 2) ein Drehlager 10, beispielsweise ein Kugel- oder Rollenlager oder ein anderes Wälzlager mit jeweils einer stehenden äusseren Lagerschale 10a. Die Drehlager 10 sind vorzugsweise fest auf der Trägerwelle 4 und 5 montiert und bilden damit ebenfalls eine feste Einheit mit der Trägerwelle 4 bzw. 5 und dem Formatteil 6 bzw. 7. Die Drehlager 10 sitzen jeweils gemäss Fig. 2 in einer rechten Haltevorrichtung 11 und einer linken Haltevorrichtung 12. Die Haltevorrichtungen 11 und 12 für den Plattenzylinder 2 sind in etwa horizontal verlaufenden Führungsschlitzen 33 der Lagerplatten 19 und 20 verschiebbar gelagert und können bei einem Wechsel zur Anpassung des Achsabstandes verschoben werden. Eine solche Verschiebbarkeit ist jedoch nicht zwingend. Die beiden Haltevorrichtungen 12 und 11 für den Gummituchzylinder 3 sind verschiebbar in einem Führungsschlitz 25 bzw. 26 der Lagerplatte 19 bzw. 20 gelagert. Der Gummituchzylinder 3 kann somit in den Lagerschlitzen 25 und 26 verschoben werden. Dadurch kann der Achsenabstand zwischen dem Plattenzylinder 2 und dem Gummituchzylinder 3 eingestellt werden.

Für den Drehantrieb des Plattenzylinders 2 und des Gummituchzylinders 3 sind Antriebswellen 34 vorgesehen, auf denen jeweils ein Zahnrad 31 eines hier nicht gezeigten Getriebes befestigt ist. Die Antriebswellen 34 sind mit Wälzlagern 35 jeweils in einem Gehäuse 36 gelagert. Mit Kupplungen 32 werden die Antriebswellen 34 jeweils für die Drehmomentübertragung mit der entsprechenden Trägerwelle 4 bzw. 5 verbunden.

Die Haltevorrichtungen 11 und 12 bestehen jeweils aus einer unteren Halbschale 13 und einer oberen Halbschale 15. Die unteren Halbschalen 13 sind jeweils mit Befestigungsschrauben 17 fest mit einer der beiden Lagerplatten 19 bzw. 20 verbunden und besitzen jeweils eine oben offene halbkreisförmige Vertiefung 14, in welche ein Drehlager 10 von oben einsetzbar ist. Die oberen Halbschalen 15 sind jeweils wegklappbar oder sonstwie von der unteren Halbschale 13 wegnehmbar. Sind die beiden oberen Halbschalen 15, wie in Figur 3 angedeutet, weggeklappt, so kann der Plattenzylinder 2 bzw. der Gummituchzylinder 3 mit den entsprechenden Drehlagern 10 von oben in die unteren Halbschalen 13 eingesetzt werden. Die äusseren Lagerschalen 10a werden fixiert, indem die oberen Halbschalen 15 mit Schrauben 18 an den unteren Lagerschalen 13 festgelegt werden. Zur Aufnahme der Schrauben 18 besitzt die Halbschale 15 Ausnehmungen 16. Die Schrauben 18 können gemäss Figur 1 jeweils mit einem Spannhebel 21 betätigt werden. Vor dem Fixieren der Drehlager 10 wird der Plattenzylinder 2 bzw. der Gummituchzylinder 3 in Figur 2 etwas achsial nach rechts verschoben, so dass die Trägerwelle 4 bzw. 5 mit der entsprechenden Antriebswelle 34 gekuppelt wird.

Beim Herausnehmen des Plattenzylinders 2 bzw. Gummituchzylinders 3 wird dieser zum Lösen der entsprechenden Kupplung 32 nach dem Lösen der oberen Halbschale 15 in Figur 2 etwas nach links verschoben. Sind die Halbschalen 15 weggeklappt, so kann der Plattenzylinder 2 bzw. der Gummituchzylinder 3 an den Griffmulden 9 herausgehoben werden.

Die Trägerwellen 4 und 5 sind jeweils fest mit einem Formatteil 6 bzw. 7 verbunden, so dass jeweils eine sichere Drehmomentübertragung von der Trägerwelle 4 bzw. 5 auf das Formatteil 6 bzw. 7 und eine hohe Formstabilität gewährleistet ist. Die Verbindung zwischen der Trägerwelle 4 bzw. 5 und dem Formatteil 6 bzw. 7 kann insbesondere formschlüssig sein, indem beispielsweise die Trägerwelle 4 bzw. 5 im Querschnitt unrund ausgebildet und in einen entsprechend unrunden Durchgang des Formatteils 6 bzw. 7 eingeführt ist. Denkbar sind jedoch auch andere Verbindungen.

## Patentansprüche

1. Vorrichtung zur Herstellung unterschiedlicher Druckbildlängen im Offsetdruck,
• mit Formatteilen (6,7) mit unterschiedlichem Zylinderdurchmesser, die für einen Wechsel der Druckbildlänge austauschbar sind, wobei die Formatteile (6,7) jeweils mit einer Trägerwelle (4,5) eine Einheit bilden und wobei diese Einheiten bei einem Wechsel der Druckbildlänge austauschbar sind,
• mit jeweils einem an den Enden der Trägerwellen (4,5) angeordneten Drehlager (10),
• mit zwei im Abstand zueinander angeordneten Lagerplatten (19,20), an deren Innenseiten die Einheiten an den Enden der Trägerwellen (4,5) gelagert sind,
• mit jeweils einer innenseitig an den Lagerplatten (19,20) befestigten Haltevorrichtung (11,12), in der jeweils ein Drehlager (10) einer Einheit fixierbar ist,
**dadurch gekennzeichnet, dass**
• wenigstens eine der Haltevorrichtungen (11,12) eine untere Halbschale (13) sowie eine wegnehmbare, insbesondere wegklappbare, obere Halbschale (15) aufweist, und
• die untere Halbschale (13) jeweils eine oben offene halbkreisförmige Vertiefung (14) besitzt, in welche das Drehlager (10) von oben einsetzbar ist.

2. Vorrichtung nach Anspruch 1, **dadurch gekennzeichnet, dass** die Formatteile (6.7) jeweils untrennbar mit einer Trägerwelle (4,5) verbunden sind.

3. Vorrichtung nach Anspruch 1 oder 2, **dadurch gekennzeichnet, dass** die Einheiten als Gummituchzylinder (3) und/oder Plattenzylinder (2) ausgebildet sind.

4. Vorrichtung nach einem der Ansprüche 1 bis 3, **dadurch gekennzeichnet, dass** die Einheiten im Wesentlichen parallel zu ihrer Rotationsachse ausbau- und einsetzbar sind.

5. Vorrichtung nach einem der Ansprüche 1 bis 4, **dadurch gekennzeichnet, dass** das Drehlager (10) wenigstens eine äussere Lagerschale (10a) aufweist.

6. Vorrichtung nach einem der Ansprüche 1 bis 5, **dadurch gekennzeichnet, dass** wenigstens eine Trägerwelle (4,5) hohl und insbesondere hohlzylindrisch ausgebildet ist.

7. Vorrichtung nach einem der Ansprüche 1 bis 6, **dadurch gekennzeichnet, dass** die Einheiten jeweils an ihren Enden mit einer Griffmulde (9) versehen sind.

8. Vorrichtung nach einem der Ansprüche 1 bis 7, **dadurch gekennzeichnet, dass** die Einheiten in einem Einschub (1) einer Offsetdruckmaschine vorgesehen sind.

## Claims

1. Device for producing various printing format lengths in offset printing
• with format parts (6,7) with a different cylinder diameter, which may be exchanged to change the printing format length, in which the format parts (6,7) each form a unit with a carrier shaft (4,5) and in which these units may be exchanged when changing the printing format length,
• each with a pivot bearing (10) arranged at the ends of the carrier shaft (4,5),
• with two bearing plates (19, 20) arranged at a distance from each other, on the insides of which the units are mounted at the ends of a carrier shafts (4,5),
• each with a holding device (11, 12) fastened to the bearing plates (19, 20) on the inside, in which a pivot bearing (10) of a unit may be fixed,
**characterised in that**
• at least one of the holding devices (11,12) has a lower half shell (13) and an upper half shell (15), which may be removed, particularly which may be swung out, and
• the lower half shell (13) has a semicircular shaped recess (14), which is open at the top, into which the pivot bearing (10) may be inserted from above.

2. Device according to claim 1, **characterised in that** the format parts (6,7) are each connected inseparably to a carrier shaft (4,5).

3. Device according to claim 1 or 2, **characterised in that** the units are made as rubber blanket cylinders (3) and/or plate cylinders (2).

4. Device according to one of claims 1 to 3, **characterised in that** the units may be inserted and removed essentially parallel to their axis of rotation.

5. Device according to one of claims 1 to 4, **characterised in that** the pivot bearing (10) has at least an outside bearing shell (10a).

6. Device according to one of claims 1 to 5, **characterised in that** at least one carrier shaft (4,5) is made hollow and particularly cylindrically hollow.

7. Device according to one of claims 1 to 6, **characterised in that** the units are each provided with a recessed grip (9) at their ends.

8. Device according to one of claims 1 to 7, **characterised in that** the units are provided in an insert (1) of an offset printing press.

## Revendications

1. Dispositif pour produire des images imprimées de différentes longueurs en impression offset,
- avec des éléments de mise au format (6, 7) ayant des diamètres de cylindre différents, qui sont permutables afin de changer la longueur de l'image imprimée, sachant que les éléments de mise au format (6, 7) forment respectivement une unité avec un arbre porteur (4, 5), et sachant que ces unités sont permutables lors d'un changement de la longueur de l'image imprimée,
- avec un palier de rotation (10) respectif disposé aux extrémités des arbres porteurs (4, 5),
- avec deux plaques de palier (19, 20) disposées à distance entre elles, sur les côtés intérieurs desquelles les unités sont montées par les extrémités des arbres porteurs (4, 5),
- avec un dispositif de maintien respectif (11, 12) fixé sur le côté intérieur des plaques de palier (19, 20), dispositif dans lequel peut être respectivement fixé en position un palier de rotation (10) d'une unité,
**caractérisé en ce que**
- au moins un des dispositifs de maintien (11, 12) présente une demi-coquille de coussinet inférieure (13) ainsi qu'une demi-coquille de coussinet supérieure (15) pouvant être retirée, en particulier par rabattement, et
- la demi-coquille de coussinet inférieure (13) possède respectivement un renfoncement semi-circulaire (14) ouvert vers le haut, dans lequel le palier de rotation (10) peut être inséré par le haut.

2. Dispositif selon la revendication 1, **caractérisé en ce que** les éléments de mise au format (6, 7) sont respectivement assemblés de manière inséparable à un arbre porteur (4, 5).

3. Dispositif selon la revendication 1 ou 2, **caractérisé en ce que** les unités sont conçues comme cylindre de blanchet (3) et/ou comme cylindre de cliché (2).

4. Dispositif selon l'une des revendications 1 à 3, **caractérisé en ce que** les unités peuvent être démontées et montées sensiblement parallèlement à leur axe de rotation.

5. Dispositif selon l'une des revendications 1 à 4, **caractérisé en ce que** le palier de rotation (10) présente au moins une coquille de coussinet extérieure (10a).

6. Dispositif selon l'une des revendications 1 à 5, **caractérisé en ce qu'**au moins un arbre porteur (4, 5) est réalisé creux et notamment cylindrique creux.

7. Dispositif selon l'une des revendications 1 à 6, **caractérisé en ce que** les unités sont respectivement pourvues à leurs extrémités d'un creux de préhension (9).

8. Dispositif selon l'une des revendications 1 à 7, **caractérisé en ce que** les unités sont prévues dans un tiroir (1) d'une machine d'impression offset.
